# FASCICULE DE BREVET EUROPEEN

(11) **EP 2 220 296 B1**
(45) Date de publication et mention de la délivrance du brevet: **19.07.2017**
(21) Numéro de dépôt: 08845215.6
(22) Date de dépôt: 28.10.2008
(51) Int. Cl.: E02D 29/14

(54) **REGARD DE CHAUSSÉE**
STRASSENSCHACHT
MANHOLE COVER

(30) Priorité: 31.10.2007 FR 0758733
(43) Date de publication de la demande: 25.08.2010
(73) Titulaire: Saint-Gobain PAM, 21 Avenue Camille Cavallier 54700 Pont-à-Mousson (FR)
(72) Inventeur: CUNY, Arnaud, 54119 Domgermain (FR); BOCA, Jacky, 54380 Dieulouard (FR)
(74) Mandataire: Lavoix
(86) Numéro de dépôt international: PCT/FR2008/051942
(87) Numéro de publication internationale: WO 2009/056758

(56) Documents cités:
- EP-A- 1 160 382
- DE-A1- 3 801 282
- DE-A1-102004 023 829

## Description

La présente invention concerne un regard de chaussée, du type comprenant un cadre délimitant un axe central de cadre et étant muni d'un charnon de cadre, un élément de recouvrement du cadre, tel qu'un tampon, muni d'un charnon d'élément de recouvrement, les charnons de cadre et d'élément de recouvrement étant adaptés pour permettre un basculement de l'élément de recouvrement par rapport au cadre autour d'un axe d'articulation entre une position fermée et une position de dégagement, les charnons de cadre et d'élément de recouvrement étant adaptés pour être dégagés l'un de l'autre au moins lorsque l'élément de recouvrement est en position de dégagement, et un élément de blocage adapté pour bloquer le dégagement du charnon d'élément de recouvrement du charnon de cadre lorsque l'élément de recouvrement est en position de dégagement, l'élément de blocage comprenant un corps de base et un pied.

On connaît du document EP 1 160 382 un regard de chaussée de ce type. Ce regard comporte un élément de blocage permettant d'empêcher une désolidarisation du charnon de tampon et du charnon de cadre. L'élément de blocage comporte un corps de base et un pied. Le pied est dirigé radialement vers l'axe central du regard et est disposé entièrement à l'intérieur du cadre.

L'invention a pour but d'augmenter encore la sécurité d'un tampon de regard de chaussée contre le vol et ceci avec des moyens simples et économiques.

A cet effet, l'invention a pour objet un regard de chaussée du type indiqué ci-dessus, dans lequel le pied est dirigé radialement vers l'extérieur par rapport à l'axe central de cadre.

Selon des modes particuliers de réalisation, le regard de chaussée selon l'invention comporte une ou plusieurs des caractéristiques suivantes :
- le cadre comporte une paroi de cadre extérieure et le pied chevauche la paroi de cadre extérieure ;
- le pied s'étend au moins partiellement à l'extérieur de la paroi de cadre extérieure ;
- le cadre comporte une surface de cadre inférieure destinée à s'appliquer sur un socle, et le pied s'étend au-dessous de la surface de cadre inférieure ;
- le cadre comporte une cavité qui est adaptée pour recevoir au moins une partie du corps de base de l'élément de blocage ;
- le pied est constitué par une saillie s'étendant perpendiculairement par rapport au corps de base ;
- l'élément de blocage comporte un organe de blocage reçu dans un logement délimité par le cadre, l'organe de blocage formant une butée destinée à s'opposer au dégagement du charnon d'élément de recouvrement ;
- le charnon de cadre délimite une ouverture de charnon pouvant être traversée par le charnon d'élément de recouvrement lors de l'engagement ou du dégagement, et lorsque l'organe de blocage se trouve dans son logement, il recouvre partiellement cette ouverture de charnon et le charnon d'élément de recouvrement ; et
- le pied au moins est enrobé par du matériau de scellement.

L'invention sera mieux comprise à la lecture de la description qui va suivre, donnée uniquement à titre d'exemple et faite en se référant aux dessins annexés, sur lesquels :
- la Figure 1 est une vue en coupe selon un plan radial de la région d'articulation d'un regard de chaussée selon l'invention, comprenant un élément de blocage ;
- la Figure 2 est une vue de dessus de la région d'articulation du regard de chaussée de la Figure 1 ;
- la Figure 3 est une vue analogue à celle de la Figure 2, en l'absence de l'élément de blocage ;
- la Figure 4 est une vue de côté de l'élément de blocage du regard de chaussée de la Figure 1 ;
- la Figure 5 est une vue en perspective de l'élément de blocage de la Figure 4.

Sur la Figure 1 est représenté partiellement un regard de chaussée selon l'invention, désigné par la référence générale 2.

Le regard de chaussée 2 comprend un cadre 4 et un élément de recouvrement du cadre 4, en l'occurrence un tampon 6.

Le cadre 4 délimite une ouverture 8 et est muni d'un rebord intérieur 10 sur lequel est disposé un joint d'insonorisation (non représenté). Le cadre 4 comporte une surface supérieure 12 s'étendant selon un plan supérieur PS-PS, et une surface inférieure 14 s'étendant selon un plan inférieur PI-PI. A l'état installé, la surface supérieure 12 du cadre affleure sensiblement une surface de sol 18. Le cadre 4 délimite un axe central de cadre X-X s'étendant sensiblement perpendiculairement au plan PS-PS.

Le regard de chaussée 2 est disposé sur un socle 15 en matériau de scellement 16 tel que du béton. Le cadre 4 est partiellement enrobé par le matériau de scellement 16.

Le cadre 4 est délimité par une paroi de cadre extérieure 20. Cette paroi de cadre extérieure 20 a une forme sensiblement tronconique autour de l'axe central de cadre X-X.

Le tampon 6 comporte un voile 22 fermé adapté pour recouvrir l'ouverture 8.

Le regard de chaussée 2 est muni d'une charnière 24 formée par un charnon de cadre 26 et un charnon d'élément de recouvrement 28. Le charnon de cadre 26 est solidaire du cadre 4 et le charnon d'élément de recouvrement 28 est solidaire du tampon 6.

Le charnon de cadre 26 et le charnon d'élément de recouvrement 28 sont adaptés pour permettre un basculement du tampon 6 par rapport au cadre 4 autour d'un axe d'articulation Y-Y et ceci entre une position fermée, telle que représentée sur la Figure 1, et une position ouverte dans laquelle le tampon 6 libère substantiellement l'ouverture 8 du cadre 4.

La position ouverte correspond à une position d'ouverture maximale du tampon 6, dans laquelle le voile 22 est oblique par rapport à la surface supérieure 12 et définit un angle obtus par rapport à sa position fermée. Le tampon 6 est déplaçable dans une position intermédiaire quelconque entre la position fermée et la position ouverte.

Tel que représenté sur la Figure 2, le regard de chaussée 2 comporte une charnière supplémentaire analogue à la charnière 24 et coaxiale avec celle-ci. La charnière supplémentaire est symétrique de la charnière 24 par rapport au plan I-I de coupe de la Figure 1. Seule la charnière 24, visible sur la Figure 1 et représentée en haut sur la Figure 2, sera décrite en détail par la suite.

Tel que représenté sur la Figure 3, représentant le regard de chaussé 2 de la Figure 2 en l'absence d'organes de blocage 46 (voir ci-après), le charnon d'élément de recouvrement 28 de la charnière 24 présente en vue de dessus une forme en L. Il comprend un bras 29 s'étendant sensiblement radialement vers l'extérieur à partir du bord du voile 22, un tourillon 30 d'axe Y-Y disposé à l'extrémité libre du bras 29, et un ergot 31.

Le tourillon 30 possède une surface extérieure 30A en portion de cylindre d'axe Y-Y destinée à coopérer avec une surface d'articulation 26A du charnon de cadre 26.

L'ergot 31 prolonge le tourillon 30 suivant l'axe Y-Y en faisant saillie latéralement du bras 29, ce qui confère au charnon d'élément de recouvrement 28 sa forme en L. L'ergot 31 possède un méplat 31A.

Le charnon de cadre 26 comporte une ouverture de charnon 32 supérieure permettant l'engagement du charnon d'élément de recouvrement 28 dans le charnon de cadre 26.

L'ouverture de charnon 32 présente une forme en L correspondant à celle du charnon d'élément de recouvrement 28. Elle comprend un canal 33 s'étendant dans le cadre 4 à partir du bord de l'ouverture 8 pour le passage du bras 29 et du tourillon 30, et une encoche 34 prolongeant le canal 33 pour le passage de l'ergot 31.

L'encoche 34 est délimitée entre un rebord 35 du cadre 4 et la paroi de cadre extérieure 20 en vis-à-vis.

En position fermée du tampon 6, le rebord 35 recouvre en partie l'ergot 31 du charnon d'élément de recouvrement 28 engagé dans le charnon de cadre 26.

En référence à la Figure 1, le rebord 35 et le méplat 31A de l'ergot 31 sont agencés de façon que l'ergot 31 puisse traverser l'encoche 34 uniquement lorsque le tampon 6 se trouve dans une position intermédiaire de dégagement dans laquelle le voile 22 réalise avec le plan PS-PS un angle d'environ 90°. Dans cette position de dégagement, les charnons 26, 28 peuvent être dégagés l'un de l'autre selon une direction s'étendant perpendiculairement à l'axe d'articulation Y-Y, permettant ainsi d'extraire le tampon 6 du cadre 4.

En position d'ouverture maximale du tampon 6, le méplat 31A est en appui contre la surface inférieure du rebord 35, de sorte que l'ergot 31 et le rebord 35 forment une butée à l'ouverture.

Le cadre 8 délimite par ailleurs, au-dessous de la charnière 24, une cavité 38 s'étendant jusqu'à la surface inférieure 14 et débouchant à l'extérieur du cadre.

Le regard de chaussée 2 comporte en outre un élément de blocage 40 adapté pour bloquer le dégagement du charnon d'élément de recouvrement 28 du charnon de cadre 26 en particulier lorsque le tampon 6 se trouve dans la position de dégagement. La mise en place de l'élément de blocage 40 s'effectue par le dessous du cadre 4, en l'introduisant à travers la cavité 38 lorsque le tampon est en position ouverte.

Cet élément de blocage 40 est représenté en détail sur les Figures 4 et 5. Il comporte un corps de base 42, un pied 44 et deux organes de blocage 46.

Le corps de base 42 est une plaque sensiblement en forme de trapèze ayant deux projections 42A sur sa grande base.

Le pied 44 est une plaque faisant perpendiculairement saillie du corps de base 42 à sa petite base.

Un organe de blocage 46 est disposé à l'extrémité de chaque projection 42A et fait perpendiculairement saillie de cette projection. Les organes de blocage 46 s'étendent d'un côté du corps de base 42 opposé au côté du pied 44. Un organe de blocage 46 est associé à la charnière 24 tandis que l'autre organe de blocage 46 est associé à la charnière supplémentaire.

Le cadre 4 délimite pour chaque charnière un logement 48 (Figure 1) adjacent à l'ouverture de charnon 32 et ayant une forme complémentaire à celle de l'organe de blocage 46 associé.

Tel que représenté sur les Figures 1 et 2 illustrant le regard de chaussé 2 en présence de l'élément de blocage 40, lorsque l'organe de blocage 46 associé à la charnière 24 est reçu dans le logement 48, l'organe de blocage 46 chevauche l'encoche 34 de l'ouverture de charnon 32, et empêche ainsi le retrait de l'ergot 31. L'organe de blocage 46 s'oppose de ce fait au dégagement du charnon d'élément de recouvrement 28 du charnon de cadre 26 même si le tampon 6 est dans sa position de dégagement.

La position dans laquelle l'organe de blocage 46 est situé dans le logement 48 est montrée à la Figure 1, et la description qui suit se réfère à cette position. Une partie du corps de base 42 est reçu dans la cavité 38.

Le pied 44 est dirigé radialement vers l'extérieur de l'axe central de cadre X-X et s'étend en-dessous de la surface de cadre inférieure 14. De plus, le pied 44 chevauche radialement la paroi de cadre extérieure 20 et s'étend partiellement à l'extérieur de la paroi de cadre extérieure 20.

A l'état installé, le pied 44 et la partie inférieure du corps de base 42 sont enrobés entièrement par du matériau de scellement 16.

La conception du corps de base 42 et du pied 44 est particulièrement avantageuse étant donné que, dans le cas d'une tentative d'arrachement des organes de blocage 46, par exemple par l'introduction d'un levier entre les organes de blocage 46 et les logements 48, le matériau de scellement 16 est sollicité principalement en compression au niveau du pied 44. En conséquence, l'élément de blocage 40 résiste à des grandes forces.

En outre, le fait que le pied 44 s'étende radialement vers l'extérieur permet de le concevoir avec une grande surface sans qu'il interfère avec l'ouverture à couvrir par le regard, ce qui augmente encore la sécurité.

Enfin, l'élément de blocage 40 peut être utilisé avec des regards existants et ne nécessite pas de modification du cadre.

## Revendications

1. Regard de chaussée (2), du type comprenant
- un cadre (4) délimitant un axe central de cadre (X-X) et étant muni d'un charnon de cadre (26),
- un élément de recouvrement (6) du cadre, tel qu'un tampon, muni d'un charnon d'élément de recouvrement (28),
les charnons de cadre (26) et d'élément de recouvrement (28) étant adaptés pour permettre un basculement de l'élément de recouvrement (6) par rapport au cadre (4) autour d'un axe d'articulation (Y-Y) entre une position fermée et une position de dégagement,
les charnons de cadre (26) et d'élément de recouvrement (28) étant adaptés pour être dégagés l'un de l'autre au moins lorsque l'élément de recouvrement (6) est en position de dégagement,
et
- un élément de blocage (40) adapté pour bloquer le dégagement du charnon d'élément de recouvrement (28) du charnon de cadre (26) lorsque l'élément de recouvrement est en position de dégagement, l'élément de blocage comprenant un corps de base (42) et un pied (44),
**caractérisé en ce que** le pied (44) est dirigé radialement vers l'extérieur par rapport à l'axe central de cadre (X-X).

2. Regard selon la revendication 1, **caractérisé en ce que** le cadre (4) comporte une paroi de cadre extérieure (20) et le pied (44) chevauche la paroi de cadre extérieure.

3. Regard selon la revendication 2, **caractérisé en ce que** le pied (44) s'étend au moins partiellement à l'extérieur de la paroi de cadre extérieure (20).

4. Regard selon l'une quelconque des revendications 1 à 3, **caractérisé en ce que** le cadre comporte une surface de cadre inférieure (14) destinée à s'appliquer sur un socle (15), et **en ce que** le pied (44) s'étend au-dessous de la surface de cadre inférieure.

5. Regard selon l'une quelconque des revendications 1 à 4, **caractérisé en ce que** le cadre (4) comporte une cavité (38) qui est adaptée pour recevoir au moins une partie du corps de base (42) de l'élément de blocage (40).

6. Regard selon l'une quelconque des revendications précédentes, **caractérisé en ce que** le pied (44) est constitué par une saillie s'étendant perpendiculairement par rapport au corps de base (42).

7. Regard selon l'une quelconque des revendications précédentes, **caractérisé en ce que** l'élément de blocage comporte un organe de blocage (46) reçu dans un logement (48) délimité par le cadre (4), l'organe de blocage (46) formant une butée destinée à s'opposer au dégagement du charnon d'élément de recouvrement (28).

8. Regard selon la revendication 7, **caractérisé en ce que** le charnon de cadre (26) délimite une ouverture de charnon (32) pouvant être traversée par le charnon d'élément de recouvrement (28) lors de l'engagement ou du dégagement, et **en ce que** lorsque l'organe de blocage se trouve dans son logement, il recouvre partiellement cette ouverture de charnon (32) et le charnon d'élément de recouvrement (28).

9. Regard selon l'une quelconque des revendications précédentes, **caractérisé en ce que** le pied (44) au moins est enrobé par du matériau de scellement (16).

## Patentansprüche

1. Fahrbahnschacht (2) des Typs, der aufweist:
- einen Rahmen (4), der eine zentrale Rahmenachse (X-X) begrenzt und mit einem Rahmen-Scharnierteil (26) ausgestattet ist,
- ein Element zum Abdecken (6) des Rahmens, wie zum Beispiel einen Deckel, der mit einem Abdeckelement-Scharnierteil (28) verbunden ist,
wobei der Rahmen-Scharnierteil (26) und der Abdeckelement-Scharnierteil (28) angepasst sind, um ein Kippen des Abdeckelements (6) relativ zum Rahmen (4) um eine Gelenkachse (Y-Y) zwischen einer Schließposition und einer Löseposition zu ermöglichen,
wobei der Rahmen-Scharnierteil (26) und der Abdeckelement-Scharnierteil (28) angepasst sind, um voneinander gelöst zu sein, zumindest wenn das Abdeckelement (6) in der Löseposition ist,
und
- ein Blockierelement (40), das angepasst ist, um das Lösen des Abdeckelement-Scharnierteils (28) von dem Rahmen-Scharnierteil (26) zu blockieren, wenn das Abdeckelement in einer Löseposition ist, wobei das Blockierelement einen Basiskörper (42) und einen Fuß (44) aufweist,
**dadurch gekennzeichnet, dass** der Fuß (44) relativ zu der Rahmen-Zentralachse (X-X) radial in Richtung nach außen gerichtet ist.

2. Schacht gemäß Anspruch 1, **dadurch gekennzeichnet, dass** der Rahmen (4) eine äußere Rahmenwand (20) aufweist und der Fuß (44) mit der äußeren Rahmenwand überlappt ist.

3. Schacht gemäß Anspruch 2, **dadurch gekennzeichnet, dass** sich der Fuß (44) zumindest teilweise zum Äußeren der äußeren Rahmenwand (20) erstreckt.

4. Schacht gemäß irgendeinem der Ansprüche 1 bis 3, **dadurch gekennzeichnet, dass** der Rahmen eine untere Rahmenfläche (14) aufweist, die vorgesehen ist, um an einem Sockel (15) anzuliegen, und dass sich der Fuß (44) unter der unteren Rahmenfläche erstreckt.

5. Schacht gemäß irgendeinem der Ansprüche 1 bis 4, **dadurch gekennzeichnet, dass** der Rahmen (4) einen Hohlraum (38) aufweist, der angepasst ist, um mindestens einen Teil des Basiskörpers (42) des Blockierelements (40) aufzunehmen.

6. Schacht gemäß irgendeinem der vorhergehenden Ansprüche, **dadurch gekennzeichnet, dass** der Fuß (44) durch einen Vorsprung gebildet ist, der sich relativ zu dem Basiskörper (42) senkrecht erstreckt.

7. Schacht gemäß irgendeinem der vorhergehenden Ansprüche, **dadurch gekennzeichnet, dass** das Blockierelement ein Blockiermittel (46) aufweist, das in einer Aufnahme (48) aufgenommen ist, die durch den Rahmen (4) begrenzt ist, wobei das Blockiermittel (46) einen Anschlag ausbildet, der vorgesehen ist, um dem Lösen des Abdeckelement-Scharnierteils (28) entgegenzuwirken.

8. Schacht gemäß Anspruch 7, **dadurch gekennzeichnet, dass** der Rahmen-Scharnierteil (26) eine Scharnierteil-Öffnung (32) begrenzt, die beim Eingreifen oder beim Lösen von dem Abdeckelement-Scharnierteil (28) durchdrungen sein kann, und dass, wenn sich das Blockiermittel in seiner Aufnahme befindet, es diese Scharnierteil-Öffnung (32) und den Abdeckelement-Scharnierteil (28) teilweise bedeckt.

9. Schacht gemäß irgendeinem der vorhergehenden Ansprüche, **dadurch gekennzeichnet, dass** der Fuß (44) mindestens von einem Dichtungsmaterial (16) umhüllt ist.

## Claims

1. Manhole closing device (2), of the type comprising
- a frame (4) which delimits a central frame axis (X-X) and which is provided with a frame knuckle (26),
- a frame covering element (6), such as a cover, provided with a covering element knuckle (28),
the frame knuckle (26) and the covering element knuckle (28) being suitable for permitting a pivoting of the covering element (6) relative to the frame (4) about an axis of articulation (Y-Y) between a closed position and a disengagement position,
the frame knuckle (26) and the covering element knuckle (28) being suitable for being disengaged from each other at least when the covering element (6) is in the disengagement position,
and
- a blocking element (40) suitable for blocking the disengagement of the covering element knuckle (28) from the frame knuckle (26) when the covering element is in the disengagement position, the blocking element comprising a main body (42) and a foot (44),
**characterised in that** the foot (44) is directed radially towards the outside relative to the central frame axis (X-X) .

2. Manhole closing device according to claim 1, **characterised in that** the frame (4) comprises an outer frame wall (20) and the foot (44) overlaps the outer frame wall.

3. Manhole closing device according to claim 2, **characterised in that** the foot (44) extends at least partially outside the outer frame wall (20).

4. Manhole closing device according to any one of claims 1 to 3, **characterised in that** the frame comprises a lower frame surface (14) which is to fit on a base (15), and **in that** the foot (44) extends below the lower frame surface.

5. Manhole closing device according to any one of claims 1 to 4, **characterised in that** the frame (4) comprises a cavity (38) which is suitable for receiving at least one portion of the main body (42) of the blocking element (40).

6. Manhole closing device according to any one of the preceding claims, **characterised in that** the foot (44) is formed by a protrusion extending perpendicularly relative to the main body (42).

7. Manhole closing device according to any one of the preceding claims, **characterised in that** the blocking element comprises a blocking member (46) received in a housing (48) delimited by the frame (4), the blocking member (46) forming a stop which is to oppose the disengagement of the covering element knuckle (28).

8. Manhole closing device according to claim 7, **characterised in that** the frame knuckle (26) delimits a knuckle opening (32) through which the covering element knuckle (28) can extend during engagement or disengagement, and **in that**, when the blocking member is in its housing, it partially covers that knuckle opening (32) and the covering element knuckle (28).

9. Manhole closing device according to any one of the preceding claims, **characterised in that** the foot (44) at least is coated in bedding material (16).
